# EUROPÄISCHE PATENTSCHRIFT

(11) **EP 0 195 059 B1**
(45) Veröffentlichungstag und Bekanntmachung des Hinweises auf die Patenterteilung: **15.03.1989**
(21) Anmeldenummer: 85904810.0
(22) Anmeldetag: 18.09.1985
(51) Int. Cl.: F21S 1/08

(54) **Beleuchtungsanlage**
Lighting installation
Installation d'éclairage

(30) Priorität: 19.09.1984 DE 3434410
(43) Veröffentlichungstag der Anmeldung: 24.09.1986
(73) Patentinhaber: MAURER, Ingo, D-80801 München (DE)
(72) Erfinder: MAURER, Ingo, D-80801 München (DE)
(74) Vertreter: Patentanwälte Kirschner & Grosse
(86) Internationale Anmeldenummer: EP8500485
(87) Internationale Veröffentlichungsnummer: WO8601872

(56) Entgegenhaltungen:
- FR-A- 391 629
- US-A- 3 748 463

## Beschreibung

Die Erfindung betrifft eine Beleuchtungsanlage nach dem Oberbegriff des Hauptanspruchs.

Aus der FR-A-391629 ist eine elektrische Hängelampe bekannt, die mit zwei starren, hakenförmig ausgebildeten Leitungsdrähten versehen ist, die mit zwei mit Spannung versorgten, gespannten Zuleitungsdrähten lose verbindbar sind. Die starren leitungsdrähte sind an einer Halterung angeschlossen, an der eine Leuchte verstellbar angeordnet ist.

Weiterhin offenbart die US-A-3748463 eine Bodenlampe, bei der zwei starre Zuleitungen bogenförmig angeordnet sind und über einen Transformator in einem der Fußpunkten mit einer Niederspannung versorgt werden. Zwischen den beiden bogenförmigen Zuleitungen ist eine Leuchte vorgesehen, die starre Leitungsdrähte aufweist. Die Leitungsdrähte sind über Schraubverbindungen mit den bogenförmigen Zuleitungen verbindbar und die Leuchte ist innerhalb des Bogens verstellbar.

Der Erfindung liegt daher die Aufgabe zugrunde, eine Beleuchtungsanlage zu schaffen, die einfach ausgebildet ist, wobei die elektrische Hängelampe ohne Umstecken oder Montagearbeiten innerhalb eines großen Bereichs beliebig angeordnet werden kann.

Diese Aufgabe wird bei einer Beleuchtungsanlage durch die in dem kennzeichnenden Teil des Patentanspruchs 1 angegebenen Merkmale gelöst.

Bei der erfindungsgemäßen Hängelampe ist vorteilhaft, daß sie im Bereich der aufgespannten Zuleitungsdrähte beliebig angeordnet werden kann, ohne daß umngesteckt oder montiert werden muß. Außerdem ermöglicht die einfache Art der Verbindung zwischen den Leitungsdrähten und den Zuleitungsdrähten eine ästhetisch ansprechende Lösung, da Anschlußeinrichtungen zwischen den Leitungsdrähten und den Zuleitungsdrähten entfallen. Die Lampen können auf einfache Weise in der jeweils gewünschten Lage angeordnet werden.

Weitere vorteilhafte Ausgestaltungen der Erfindung ergeben sich aus den Unteransprüchen.

Die Zuleitungsdrähte können in vorteilhafter Weise in einem Raster, beispielsweise mehrere Zuleitungsdrähte nebeneinander, oder in Form eines Gitters aufgespannt sein. Dadurch vergrößert sich der Bereich, in dem die Hängelampen mühelos angeordnet werden können.

Ausführungsbeispiele der Erfindung werden nun anhand der beiliegenden Zeichnungen beschrieben. Es zeigen :
Fig. 1 ein Ausführungsbeispiel für eine Hängelampe mit flexiblen Leitungsdrähten ;
Fig. 2 ein weiteres Ausführungsbeispiel einer Hängelampe mit flexiblen Leitungsdrähten ;
Fig. 3 ein Beispiel für eine Beleuchtungsanlage mit drei Zuleitungsdrähten und mehreren Hängelampen der in den Fig. 1-2 gezeigten Art.
Fig. 1 zeigt ein Ausführungsbeispiel einer Hängelampe, die zwei flexible Leitungsdrähte 40, 42 aufweist, an deren Enden Ausgleichsgewichte 44, 46 angebracht sind. Die lampenseitigen Enden der Leitungsdrähte 40, 42 führen zu einer Halterung 48, von der zwei parallele starre Drähte 50, 52, zu der Lampenfassung 54 führen, an der die Leuchte 56 hängt. Zum Anbringen der Hängelampe werden lediglich die Enden mit den Ausgleichsgewichten 44, 46 über die Zuleitungsdrähte 2, 4 gelegt, wobei das Gewicht der Ausgleichsgewichte die Leuchte 56 und die damit verbundenen Teile trägt.

Ein weiteres Beispiel einer Hängelampe ist in Fig. 2 gezeigt, wobei die Hängelampe zwei flexible Leitungsdrähte 60, 62 aufweist, die mit ihren Enden mehrmals um die Zuleitungsdrähte 2 bzw. 4 gewickelt sind und so die Leuchte 64 in der gewünschten Lage halten.

Fig. 3 zeigt eine Anordnung mit drei Zuleitungdrähten 2, 3 und 4, wodurch der Bereich vergrößert wird, in dem die Hängelampen aufgehängt werden können. Die Anordnung der Zuleitungsdrähte ist nicht auf die gezeigte Anordnung beschränkt, sondern die Zuleitungsdrähte können auch in einem Raster oder in Form eines Gitters aufgehängt sein, wodurch sich die Variabilität der Beleuchtungsanlage entsprechend erhöht.

## Patentansprüche

1. Beleuchtungsanlage mit wenigstens zwei an einer Spannungsquelle angeschlossenen Zuleitungsdrähten (2, 4) und einer Hängelampe, die eine Leuchte (56, 64) und zugehörige Leitungsdrähte (40, 42, 60, 62) aufweist, wobei die Leitungsdrähte (40, 42, 60, 62) zur Spannungsversorgung und zum Tragen der Leuchte (56, 64) dienen und mit den Zuleitungsdrähten (2, 4) lose verbindbar sind, dadurch gekennzeichnet, daß die Spannungsquelle als Niederspannungsquelle ausgebildet ist und daß die Leitungsdrähte (40, 42, 60, 62) zumindest an ihren mit den Zuleitungsdrähten (2, 4) lose verbindbaren Teilen als flexible Leitungsdrähte (40, 42, 60, 62) ausgebildet sind.

2. Beleuchtungsanlage nach Anspruch 1, dadurch gekennzeichnet, daß die flexiblen Leitungsdrähte (60, 62) um die Zuleitungsdrähte (2, 4) wickelbar sind.

3. Beleuchtungsanlage nach Anspruch 1, dadurch gekennzeichnet, daß die flexiblen Leitungsdrähte (40, 42) um die Zuleitungsdrähte (2, 4) legbar sind und daß die Enden der flexiblen Leitungsdrähte (40, 42, 60, 62) Ausgleichsgewichte (44, 46) tragen, die das Gewicht der Leuchte (56, 64) ausgleichen und diese halten.

4. Beleuchtungsanlage nach einem der Ansprüche 1 bis 3, dadurch gekennzeichnet, daß die flexiblen Leitungsdrähte (40, 42) über eine Halterung (48) mit zwei parallelen starren Drähten (50, 52) mit der Leuchte (56) verbunden sind.

5. Beleuchtungsanlage nach einem der Ansprüche 1 bis 4, dadurch gekennzeichnet, daß mehrere in einem Raster aufgespannte Zuleitungsdrähte (2. 3, 4) vorgesehen sind.

6. Beleuchtungsanlage nach einem der Ansprüche 1 bis 5, dadurch gekennzeichnet, daß mehrere in Form eines Gitters aufgespannte Zuleitungsdrähte vorgesehen sind.

## Claims

1. Lighting installation comprising at least two lead-in wires (2, 4) connected to a voltage source, and a suspended lamp having a lamp (56, 64) and corresponding conducting wires (40, 42, 60, 62), which conducting wires (40, 42, 60, 62) serve for the power supply and for holding the lamp (56, 64) and are loosely connectable to the lead-in wires (2, 4), characterised in that the voltage source is a low voltage source and that the conducting wires (40, 42, 60, 62) are made as flexible conducting wires (40, 42, 60, 62) at least at those of their portions which may be loosely connected to the lead-in wires (2, 4).

2. Lighting installation according to claim 1, characterised in that the flexible conducting wires (60, 62) may be wound around the lead-in wires (2, 4).

3. Lighting installation according to claim 1, characterised in that the flexible conducting wires (40, 42) may be placed about the lead-in wires (2, 4) and that the ends of the flexible conducting wires (40, 42, 60, 62) are provided with counterweights (44, 46) which balance the weight of the lamp (56, 64) and hold said lamp.

4. Lighting installation according to any of claims 1 to 3, characterised in that the flexible conducting wires (40, 42) are connected to the lamp (56) via a holding means (48) with two parallel rigid wires (50, 52).

5. Lighting installation according to any of claims 1 to 4, characterised in that there is provided a plurality of lead-in wires (2, 3, 4) which are tensioned in a pattern.

6. Lighting installation according to any of claims 1 to 5, characterised in that there is provided a plurality of lead-in wires which are tensioned in form of a grid.

## Revendications

1. Installation d'éclairage ayant au moins deux fils d'amenée (2, 4) raccordés à une source de tension, et un luminaire (56, 64) et des fils conducteurs appartenants (40, 42, 60, 62), dans laquelle les fils conducteurs (40, 42, 60, 62) servent à , alimenter le courant et à porter le luminaire (56, 64) et peuvent être raccordés amoviblement aux fils d'amenée (2, 4), caractérisée en ce que la source de tension est une source de basse tension et que au moins les parties des fils conducteurs (40, 42, 60, 62) qui peuvent être raccordés amoviblement aux fils d'amenées (2, 4), présentent la forme de fils conducteurs flexibles (40, 42, 60, 62).

2. Installation d'éclairage selon la revendication 1, caractérisée en ce que les fils conducteurs (60, 62) peuvent être enroulés autour des fils d'amenée (2, 4).

3. Installation d'éclairage selon la revendication 1, caractérisée en ce que les fils conducteurs (40, 42) peuvent être placés par-dessus les fils d'amenée (2, 4) et que les extrémités des fils conducteurs flexibles (40, 42, 60, 62) présentent des contrepoids d'équilibre (44, 46) qui contrebalancent le poids du luminaire (56, 64) et supportent celui-ci.

4. Installation d'éclairage selon l'une quelconque des revendications 1 à 3, caractérisée en ce que les fils conducteurs flexibles (40, 42) sont reliés au luminaire (56) au moyen d'une attache (48) ayant deux fils rigides parallèles (50, 52).

5. Installation d'éclairage selon l'une quelconque des revendications 1 à 4, caractérisée en ce qu'il y a prévu plusieurs fils d'amenée (2, 3, 4) étendus sous la forme d'une trame.

6. Installation d'éclairage selon l'une quelconque des revendications 1 à 5, caractérisée en ce qu'il y a prévu plusieurs fils d'amenée étendus sous la forme d'un grillage.
